# FASCICULE DE BREVET EUROPEEN

(11) **EP 0 135 946 B1**
(45) Date de publication et mention de la délivrance du brevet: **23.09.1987**
(21) Numéro de dépôt: 84200875.7
(22) Date de dépôt: 18.06.1984
(51) Int. Cl.: A61H 7/00

(54) **Dispositif de massage**
Massagegerät
Massaging device

(30) Priorité: 26.07.1983 CH 4081/83
(43) Date de publication de la demande: 03.04.1985
(73) Titulaire: R.M.G.H. RUTSCH, CH-1208 Genève (CH)
(72) Inventeur: R.M.G.H. RUTSCH, CH-1208 Genève (CH)
(74) Mandataire: Meylan, Robert Maurice

## Description

La présente invention concerne un dispositif de massage selon le préambule de la revendication 1.

Un tel dispositif est décrit dans le FR-A-963 012. Le pied de chaque bielle de ce dispositif est lié à un piston d'une pompe aspirante montée sur le boîtier et une ventouse communique avec le côté aspirant de la pompe. Le massage à l'aide de cet appareil consiste à une succession rapide d'aspirations.

Dans le CH-A-281 893, on décrit également un dispositif de massage similaire, chaque bielle étant munie d'une griffe pétrisseuse et un tampon batteur.

Les bienfaits du massage en tant que procédé thérapeutique et hygiénique sont connus de l'Antiquité. En Chine et dans l'Inde on pratiquait le massage il y a environ quatre mille ans tandis qu'il était l'accessoire indispensable du bain chez les Grecs et les Romains. Bien sûr, au début le massage se pratiquait de façon tout-à-fait empirique et il n'est entré dans la pratique médicale qu'au courant du dix neuvième siècle.

Le massage repose sur des bases physiologiques. Ainsi le massage porté sur une zone métamérique a pour effet d'atténuer ou de faire disparaître la douleur provenant du viscère sous-jacente. Les perturbations vaso-motrices cutanées provoquées par le massage facilitent la circulation sous-jacente. Le massage peut également faciliter la résorption des liquides d'interposition. Enfin, le massage prépare les muscles à l'action, quand il précède un effort en y attirant une plus grande quantité de sang et en les échauffant tandis qu'un massage après l'effort permet la relaxation et l'assouplissement de la musculature.

Les maladies susceptibles d'être traitées par le massage sont nombreuses. Parmi elles on mentionnera la cellulite, les séquelles de fracture, d'entorse, de luxation, d'hydarthrose, d'arthrite. Les principales manipulations de la technique du massage sont l'effleurage, la friction, la pression, le pétrissage, le pincement, les vibrations et la percussion.

Le massage pratiqué par les mains d'une personne est de loin plus efficace que celui pratiqué par un appareil. D'ailleurs un appareil de massage entraîné en principe par un dispositif électrique ne peut être utilisé que pour une et des fois deux manipulations différentes. La plupart des appareils de massage, appelés communément vibromasseurs, se limitent à appliquer des vibrations sur le corps humain. Ils en existent d'autres qui reproduisent les autres manipulations mais pas le pincement. Les manipulations appliquées par les mains d'un masseur sont rarement d'une seule sorte, elles sont souvent des manipulations composées ce qu'aucun appareil de massage n'a, à ce jour, permis de réaliser.

La présente invention permet de combler cette lacune en proposant un dispositif de massage reproduisant aussi fidèlement que possible le mouvement des doigts d'une main pendant le massage.

Lors de la rotation du vilebrequin les pieds de bielles disposées de part et d'autre du plan perpendiculaire à la face supérieure du boîtier et passant par l'axe géométrique de rotation du vilebrequin ont un mouvement qui peut être décomposé en un mouvement dont une composante est perpendiculaire au plan de la face et qui correspond à une manipulation de pétrissage; la position excentrée des manetons du vilebrequin par rapport à l'axe de rotation et le fait que les bielles sont guidées par les trous fait que les pieds de bielles tantôt se rapprochent tantôt s'éloignent appliquant ainsi un pincement.

Selon une variante préférée le dispositif est muni d'au moins deux vilebrequins et la disposition des pieds de bielles vue en plan sont en quinconce ce qui augmente la manipulation de pincement qui est d'ailleurs une manipulition fortement indiquée pour le traitement de la cellulite.

L'entraînement en rotation du ou des vilebrequins étant réalisé de préférence par un moteur électrique pouvant travailler à grande vitesse, on peut raisonnablement considérer que le mouvement de va-et-vient des bielles permet d'appliquer un massage vibratoire.

L'invention sera décrite plus en détail à l'aide du dessin annexé représentant, à titre d'exemple, une variante de l'invention.
La figure 1 est une vue en plan d'un dispositif de massage à deux vilebrequins.
La figure 2 est une vue en élévation partiellement arrachée de la figure précédente.
La figure 3 est une vue de profil de la figure 1.

Le boîtier 1 est composé de deux parties coulissantes 2 et 3. La première partie 2 a la forme d'un U vue de profil dont les extrémités 2a et 2b sont légèrement repliées vers l'intérieur. La seconde partie 3 a la forme d'un U, vue de profil et elle vient coulisser dans la première partie 2. Cette structure du boîtier 1 est donnée à titre d'exemple et elle peut être complètement différente.

La face supérieure 3a de la partie 3 est munie de quatre rangées de trous 4 disposés en quiconce. A travers les trous 4 passent les corps de bielles 5 dont les têtes s'appuient sur les manetons 6 de deux vilebrequins 7 et 8. Les lignes de centres de deux rangées intercalées de trous 4 se trouvent de part et d'autre du plan passant par l'axe géométrique du vilebrequin correspondant 7 ou 8 et perpendiculaire à la face 3a du boîtier, les deux vilebrequins 7 et 8 reposent par les tourillons de leurs deux extrémités sur des paliers 9, 10 respectivement 11, 12 supportés par les branches de la seconde partie 3 en U formant le boîtier 1. Le dispositif d'entraînement des vilebrequin 7 et 8 peut soit être logé à l'intérieur du boîtier soit à l'extérieur et dans ce cas les deux vilebrequins se prolongent d'un côté du boîtier comme indiqué sur les figures 1 et 2. Les bielles 5 ont une forme cylindrique et leurs pieds ont une surface latérale légèrement conique leurs extrémités 5a étant arrondies. Les trous 4 ont une forme elliptique. Le grand axe de l'ellipse est orthogonal à l'axe géométrique de rotation de vilebrequins 7, 8 pour permettre un petit déplacement dans la direction du grand axe de l'ellipse des bielles qui est indispensable pour éviter qu'elles se coincent à cause de leur position inclinée par rapport au plan de la face 3a et à cause du mouvement circulaire auquel sont astreintes les têtes de bielles 5 autour de 1 axe géométrique du vilebrequin respectif. La position des bielles sur les trois figures n'est pas une position extrême mais une position intermédiaire. On a représenté en traits mixtes 13 sur la figure 3 une position extrême d'une bielle. La courbe fermée 14 avec une flèche indique le mouvement complet d'un point de l'extrémité 5a d'un pied de bielle 5. On voit bien que le mouvement peut être décomposé à un mouvement vertical correspondant au pétrissage et à un mouvement horizontal lequel combiné, avec un mouvement analogue d'une bielle voisine correspond à une manipulation de pincement.

Il est entendu que aussi bien le nombre de bielles que de vilebrequins peut être augmenté selon l'utilisation souhaitée du dispositif. L'entraînement de tous les vilebrequins peut être assuré par une vis sans fin engrenant avec des roues dentées correspondant montées sur les vilebrequins 7, 8. Les vilebrequins peuvent être entraînés en rotation en phase ou pas.

## Revendications

1. Dispositif de massage, comprenant des moyens de massage et au moins un vilebrequin (7, 8) entraîné en rotation et reposant par les tourillons de ses deux extrémités sur des paliers (9, 10, 11, 12) supportes par deux parois latérales opposées d'un boîtier (1), les manetons (6) du vilebrequin (7, 8) supportant les têtes des bielles (5), caractérisé par le fait que les moyens de massage sont constitués par les pieds (5a) des bielles (5) qui sont libres et arrondis et font saillie par rapport à la face supérieure (3a) du boîtier (1), les corps de bielles (5) passant à travers deux rangées de trous de guidage (4), que les lignes des centres de deux rangées se trouvent de part et d'autre du plan perpendiculaire à ladite face supérieure (3a) du boîtier (1) passant par l'axe géométrique de rotation du vilebrequin (7, 8), et que les trous (4) d'une rangée sont intercalés par rapport aux trous (4) de l'autre rangée de sorte que deux bielles (5) consécutives engagées dans deux trous (4) consécutifs, un de chaque rangée, sont inclinées respectivement de part et d'autre dudit plan perpendiculaire à la face supérieure (3a) du boîtier (1) et passant par l'axe géométrique de rotation du vilebrequin (7, 8).

2. Dispositif selon la revendication 1, caractérisé par le fait qu'il comprend deux vilebrequins (7, 8) et que la face supérieure (3a) du boîtier (1) est munie de quatre rangées de trous (4) disposées en quinconce.

3. Dispositif selon l'une des revendications 1 ou 2, caractérisé par le fait que le corps des bielles (5) est cylindrique et la forme des trous (4) de la face supérieure (3a) du boîtier (1) est elliptique, le grand axe de l'ellipse étant disposé perpendiculairement à l'axe géométrique de rotation du vilebrequin (7, 8).

## Patentansprüche

1. Massagegerät mit einer Massageeinrichtung und wenigstens einer Kurbelwelle (7, 8), welche in Umdrehung antreibbar und mit den Zapfen ihrer beiden Enden in Lagern (9, 10, 11, 12) in zwei einander gegenüberliegenden Seitenwänden eines Gehäuses (1) gelagert ist, wobei auf den Kurbelzapfen (6) der Kurbelwelle (7, 8) die Köpfe von Pleuelstangen (5) gelagert sind, dadurch gekennzeichnet dass die Massageeinrichtung aus den Füssen (5a) der Pleuelstangen (5) besteht, die frei und abgerundet sind und aus der Oberseite (3a) des Gehäuses (1) herausstehen, indem die Körper der Pleuelstangen (5) durch zwei Reihen von Führungslöchern (4) hindurchgehen, deren Mittellinien beider Reihen beiderseits einer Ebene rechtwinklig zu dieser Oberseite (3a) des Gehäuses (1) und durch die geometrische Drehachse der Kurbelwelle (7, 8) verlaufen und wobei die Löcher (4) einer Reihe verschoben gegenüber den Löchern (4) der anderen Reihe angeordnet sind, so dass zwei aufeinanderfolgende Pleuelstangen (5) in zwei aufeinanderfolgenden Löchern (4) einer jeden Reihe beiderseits dieser Ebene rechtwinklig zu der Oberseite (3a) des Gehäuses (1) und durch die geometrische Drehachse der Kurbelwelle (7, 8) geneigt sind.

2. Massagegerät nach Anspruch 1, dadurch gekennzeichnet, dass es zwei Kurbelwellen (7, 8) aufweist und dass die Oberseite (3a) des Gehäuses (1) mit vier versetzt zueinander angeordneten Lochreihen (4) versehen ist.

3. Massagegerät nach einem der Ansprüche 1 oder 2, dadurch gekennzeichnet, dass der Körper der Pleuelstangen (5) zylindrisch und die Form der Löcher (4) auf der Oberseite (3a) des Gehäuses (1) elliptisch ist, wobei die grosse Ellipsenachse rechtwinklig zu der geometrischen Drehachse der Kurbelwelle (7, 8) angeordnet ist.

## Claims

1. Massaging device, comprising massaging means and at least one rotatably driven crankshaft (7, 8) engaged by the journals of its two ends in bearings (9, 10, 11, 12) supported by two opposite lateral walls of a casing (1), the crankshaft (7, 8) crankpins (6) supporting the big ends of the connecting rods (5), characterized by the fact that the massaging means are constituted by the small ends (5a) of the connecting rods (5) which are free and rounded and projecting from the top surface (3a) of the casing (1), the bodies of the connecting rods (5) passing through two rows of guide holes (4), that the center lines of the two rows are disposed on either side of the perpendicular plane to said top surface (3a) of the casing (1) containing the geometrical axis of rotation of the crankshaft (7, 8), and that the holes (4) of one row alternate with the holes (4) of the other row so that two adjacent connecting rods (5) engaging two adjacent holes (4), one per row, are inclined on one and the other side respectively of said plane perpendicular to the top surface (3a) of the casing (1) and containing the geometrical axis of rotation of said crankshaft (7, 8).

2. Device according to claim 1, characterized in that it comprises two crankshafts (7, 8) and that the top surface (3a) of the casing (1) is provided with four rows of holes (4) disposed in staggered relationship.

3. Device according to one of the claims 1 or 2, characterized in that the body of the connecting rods (5) is cylindrical and the configuration of the holes (4) of the top surface (3a) of the casing (1) is elliptical, the major axis of the ellipse being disposed at right angle to the geometrical axis of rotation of the crankshaft (7, 8).
